# DEMANDE DE BREVET EUROPEEN

(11) **EP 3 081 711 A1**
(43) Date de publication de la demande: **19.10.2016**
(21) Numéro de dépôt: 15290107.0
(22) Date de dépôt: 17.04.2015
(51) Int. Cl.: E04B 2/32, E04B 2/02

(54) **ELÉMENT DE CONSTRUCTION**

(71) Demandeur: Herault, Romain, 33230 Coutras (FR)
(72) Inventeur: Alonso, Patrick, F - 83500 La Seyne sur Mer (FR)
(74) Mandataire: Kessler, Marc

(57) **Abrégé**

La présente invention se rapporte à un élément de construction (1), un kit de construction, et une construction, comprenant l'élément de construction (1) selon l'invention, ledit élément de construction (1) comprenant deux éléments (2 et 3) reliés entre eux, et maintenus sensiblement parallèles l'un à l'autre par au moins une entretoise (4), les élément (2 et 3) comprenant au moins quatre faces formant un bord supérieur (52, 53), un bord inférieur (62, 63), un premier bord latéral (72, 73) et un second bord latéral (82, 83), ledit premier bord latéral (72, 73) comprenant des moyens de connexion (9) complémentaires avec les moyens de connexions (10) du second bord (82, 83), et qui engagent les moyens de connexion (10) du bord second bord (82, 83) d'un élément de construction (1) adjacent, les moyens de connexion (9 et 10) comprenant des moyens de connexion (11) dés deux éléments (2 et 3) à une pièces de verrouillage (12).

## Description

### Objet de l'invention

La présente invention se rapporte au domaine des matériaux de construction, par exemple de bâtiments, d'infrastructures d'urbanisme ou de transport, et concerne notamment le domaine de la construction mettant en jeu une multitude d'éléments de construction, par exemple des briques ou des blocs, comprenant des moyens de fixation de ces éléments les uns aux autres de façon contiguë.

### Etat de la technique

Dans le domaine de la construction, il est bien connu d'employer des éléments de construction du type brique ou bloc, faits traditionnellement de terre, d'argile ou de béton, assemblés les uns aux autres à l'aide de mortier et/ou par l'intermédiaire de moyens de connexion mécanique.

Par ailleurs, il a également été proposé d'utiliser des éléments de construction en bois, qui sont d'un transport plus aisé, d'une mise en oeuvre facilitée, peu énergivores à fabriquer, recyclables, et dont l'assemblage se fait sans l'emploi de mortier.

Par exemple, le document FR 2 992 006 décrit une brique en bois comprenant deux panneaux reliés par des pièces de bois engeant en queue d'aronde lesdits panneaux, la brique comprenant sur deux bords adjacents un tenon, et, sur les deux autres bords adjacents, une mortaise de forme et de dimension complémentaire au tenon.

Néanmoins, l'emploi de moyens d'interconnexion disposés sur leurs bords latéraux des briques, pour une connexion avec une brique adjacente, présentent de nombreux inconvénients, parmi lesquels des défauts d'alignement entre les briques. Ainsi, généralement, les constructions réalisées à l'aide de telles briques sont dimensionnellement peu stables et difformes.

Pour corriger les défauts d'alignement horizontal entre briques adjacentes, il a été proposé par US 2 392 551 d'employer une pièce de jonction, une clef ou clavette, engeant une cavité pratiquée sur les bords de chaque brique adjacente.

Par ailleurs, pour une brique de bois comprenant deux panneaux parallèles, espacés par des entretoises, il a été proposé par FR 2 930 793 d'employer une tige-clavette engeant une encoche pratiquée sur les bords de chaque panneau des briques adjacentes, une encoche qui est disposée adjacente à un tenon et une mortaise engageant la mortaise et le tenon d'une brique adjacente.

Néanmoins, de telles solutions, et en particulier pour ce qui concerne les briques en bois, l'engagement des bords des briques adjacentes reste perfectible. Le serrage entre les briques adjacentes étant irrégulier, les briques ont tendance à glisser les unes par rapport aux autres.

De surcroît, la jonction entre les briques présente des défauts d'étanchéité. Elle n'est pas hermétique à l'air, ni à l'humidité. Une mauvaise jonction entre les deux briques peut constituer des points d'entrée d'air, d'entrée et de stagnation d'humidité, et conduire à des ruissellements d'humidité, néfastes pour l'ensemble de la construction.

De plus, les constructions faites à l'aide de telles briques présentent de nombreux ponts thermiques, ce qui nuit à la performance thermique globale de la construction. Par ailleurs, elles présentent l'inconvénient de se tasser, induisant une déformation de la construction, des défauts d'alignement des briques et des déformations du cadre d'ouvrants, ce qui nuit à l'aspect esthétique, l'équilibre et la résistance mécanique de l'ensemble de la construction.

### Buts de l'invention

La présente invention vise à fournir un élément de construction, un kit de construction et une construction, réalisée à l'aide des éléments de construction, qui ne présentent pas les inconvénients de l'état de la technique.

La présente invention vise à fournir un élément de construction, un kit de construction et une construction, réalisée à l'aide des éléments de construction, qui sont des alternatives aux solutions de l'état de la technique.

La présente invention vise également à fournir un élément de construction comprenant des moyens améliorés d'interconnexion entre éléments de construction, qui permet d'obtenir une jonction, plus hermétique à l'air et à l'humidité, que les solutions existantes.

La présente invention vise aussi à fournir une solution permettant d'améliorer la régularité de serrage entre briques, et de réduire, voire d'éliminer, le phénomène de tassement d'une construction réalisée à l'aide des éléments de construction.

### Résumé de l'invention

La présente invention porte sur un élément de construction comprenant deux éléments reliés entre eux, et maintenus sensiblement parallèles l'un à l'autre par au moins une entretoise, les éléments comprenant au moins quatre faces formant un bord supérieur, un bord inférieur, un premier bord latéral et un second bord latéral, le premier bord latéral comprenant des moyens de connexion complémentaires avec les moyens de connexion du second bord, et engageant des moyens de connexion du bord second bord d'un élément de construction adjacent, les moyens de connexion comprenant en outre des moyens de connexion des deux éléments à une pièces de verrouillage.

Selon des modes préférés de l'invention, l'élément de construction selon l'invention comprend au moins une, ou une combinaison quelconque appropriée, des caractéristiques suivantes :
- les moyens de connexion du premier bord latéral de chaque élément comprennent un tenon et les moyens de connexion du second bord latéral de chaque élément comprennent une mortaise,
- la pièce de verrouillage est une clavette en queue d'aronde engageant les moyens de connexion comprenant une rainure en queue d'aronde,
- le bord supérieur de chaque élément comprend des moyens de connexion complémentaires avec les moyens de connexion du bord inférieur, et engageant les moyens de connexion du bord inférieur d'un autre élément de construction contigu,
- les moyens de connexion du bord supérieur de chaque élément comprennent un tenon et les moyens de connexion du bord inférieur de chaque élément comprennent une mortaise,
- un des éléments comprend une forme en « L » et l'autre élément comprend, sur la face opposée à la face engageant la ou les entretoises, des moyens de connexion engeant une clavette de connexion pour une connexion avec un autre élément de construction adjacent,
- les moyens de connexion du premier bord latéral et/ou du second bord latéral d'un des éléments et/ou les moyens de connexion du premier bord latéral et/ou du second bord latéral de l'autre des éléments sont aptes à engager l'extrémité d'une entretoise,
- les éléments sont formés d'un panneau intermédiaire et de deux panneaux latéraux bordant le panneau intermédiaire, les panneaux étant assemblés parallèlement les uns aux autres, et au moins deux bords adjacents du panneau intermédiaire fait saillie par rapport aux bords des panneaux latéraux pour former les moyens de connexion,
- les éléments sont en bois massif et dans lequel le fil du bois du panneau intermédiaire est vertical et le fil du bois des panneaux latéraux est horizontal, lorsque l'élément de construction est observé dans sa position d'utilisation final,
- l'entretoise comprend deux bras engageant les éléments par l'intermédiaire d'une platine,
- l'entretoise est fixée aux éléments à l'aide d'une partie faisant saillie de la platine venant s'engager, de force et par collage, dans des trous pratiqués dans les éléments.

La présente invention porte aussi sur l'utilisation d'une multitude d'éléments de construction selon l'invention pour réduire, ou éliminer, le phénomène de tassement d'une construction réalisée à l'aide d'une pluralité d'éléments de constructions.

La présente invention porte également sur un kit de construction, et sur une construction, comprenant au moins deux éléments de construction selon l'invention, la construction pouvant comprendre en outre une lisse d'ancrage au sol, et de préférence également des lisses pour la réalisation d'un plafond ou d'un plancher.

### Brève description des figures

La figure 1 est une représentation d'une vue du dessus d'un premier mode de réalisation de l'élément de construction selon l'invention.

La figure 2 est une représentation d'une vue en perspective du dessus du premier mode de réalisation de l'élément de construction selon l'invention.

La figure 3 est une représentation d'une vue en perspective du dessous du premier mode de réalisation de l'élément de construction selon l'invention.

La figure 4 est une représentation d'une vue de côté du premier mode de réalisation de l'élément de construction selon l'invention.

La figure 5 est une représentation d'une vue en perspective d'un élément de l'élément de construction selon l'invention selon le premier mode de réalisation.

La figure 6 est une représentation d'une vue du dessus d'un second mode de réalisation de l'élément de construction selon l'invention.

La figure 7 est une représentation d'une vue du dessus d'un troisième mode de réalisation de l'élément de construction selon l'invention.

La figure 8 est une représentation d'une vue en perspective du mode de réalisation représenté à la figure 7.

La figure 9 est une représentation d'une vue en perspective du dessous du mode de réalisation représenté à la figure 7.

La figure 10 est une représentation d'une première lisse d'ancrage utilisée dans une construction selon l'invention.

La figure 11 est une représentation d'une seconde lisse utilisée dans une construction selon l'invention.

### Description détaillée de l'invention

L'élément de construction 1 selon l'invention comprend deux éléments 2 et 3, reliés entre eux et maintenus sensiblement parallèles l'un à l'autre par au moins un élément de jonction transversal, une entretoise 4, de préférence deux, avantageusement une multitude d'entretoises 4 (figure 1).

De préférence, chaque élément 2 et 3 sont parallélépipédiques, de préférence carrés ou rectangulaires, et comprennent au moins quatre faces formant d'une part un bord supérieur 52 et 53, un bord inférieur 62 et 63, opposé respectivement au bord supérieur 52 et 53, et d'autre part un premier bord latéral 72 et 73, et un second bord latéral 82 et 83, opposé respectivement au premier bord latéral 72 et 73.

L'élément de construction 1 comprend au moins un des éléments 2 ou 3, de préférence les deux éléments 2 et 3, comprenant, sur au moins un de ces bords latéraux 72, 73, ou 82, 83, de préférence les deux bord latéraux 72, 73 et 82, 83, des moyens de connexion qui sont complémentaires avec, et engageant, des moyens de connexion disposés sur un bord latéral 72, 73 ou 82, 83 d'un autre élément de construction 1 adjacent à connecter. Avantageusement, les moyens de connexion 9 du bord 72, 73 d'un élément de construction 1 sont complémentaires avec les moyens de connexion 10 disposés sur le bord opposé, bord 82, 83, du même élément de construction 1. Ceci présente l'avantage de ne pouvoir utiliser qu'un nombre réduit d'éléments de construction 1 de forme différente qui s'emboitent les uns avec les autres.

Les moyens de connexion 9 et/ou 10, du ou des bords latéraux 72, 73 et 82, 83, comprennent en outre des moyens de connexion 11 du ou des éléments 2 et 3 à une pièce de verrouillage 12 permettant le verrouillage de la jonction des moyens de connexion 9 d'un premier élément de construction 1 avec les moyens de connexion 10 d'un second élément de construction 1. Ces moyens de connexion 11 supplémentaires sont disposés au sein des moyens de connexion 9 et 10.

De façon surprenante, il est apparu que la solution selon l'invention, pour la connexion d'éléments de construction 1 adjacents, présente l'avantage d'obtenir un serrage régulier, symétrique, des éléments de construction 1 entre eux. Par ailleurs, cela permet également d'obtenir une jonction plus hermétique à l'air et à l'humidité. Le glissement des éléments de construction 1 entre eux est réduit, voir supprimé.

De préférence, la pièce de verrouillage 12 est une clavette ou une clé, engageant les moyens de connexion 11 en queue d'aronde. Avantageusement la clavette est à double queue d'aronde apte à engager une première rainure en queue d'aronde d'une premier élément de construction 1 et d'une seconde rainure en queue d'aronde d'un second élément de construction 1.

L'utilisation d'une pièce de verrouillage 12 en queue d'aronde, et des moyens de connexion 11 complémentaires, permet un meilleur serrage de la jonction entre élément de construction 1 adjacents et améliore encore d'avantage la régularité du serrage.

Dans un mode de réalisation préféré de l'invention, les moyens de connexion 9 du bord latéral 72, 73 comprennent une ou plusieurs projections, s'étendant vers l'extérieur et perpendiculairement au plan formé par le bord latéral 72, 73, aptes à engager les moyens de connexion 10 du bord latéral 82, 83 qui comprennent un ou plusieurs renfoncements s'étendant vers l'intérieur et perpendiculairement au plan formé par le bord latéral 82, 83. Avantageusement, il s'agit sur le premier bord latéral 72, 73 d'un tenon et sur le second bord latéral 82, 83 d'une mortaise (figures 1 à 4 et 5 à 9). De préférence, le tenon et la mortaise sont disposés sur toute la longueur des bords latéraux 72, 73 et 82, 83 respectifs du ou des éléments 2 et 3, de façon continue ou discontinue ; néanmoins, il est également possible que le tenon ou la mortaise ne soient disposés que sur une partie des bords latéraux 72, 73 et 82, 83. Avantageusement, l'engagement tenon mortaise se fait en queue d'aronde, ce qui présente l'avantage d'améliorer significativement le serrage entre tenon et mortaise, et d'être facilement usinable.

Dans ce mode de réalisation particulier d'engagement tenon-mortaise, les moyens de connexion 11 en queue d'aronde se trouvent disposés au sein du tenon et/ou de la mortaise disposés sur les bords latéraux 72, 73 et/ou 82, 83. Avantageusement, il s'agit d'une rainure en queue d'aronde disposée, de façon continue ou discontinue, le long du tenon et/ou de la mortaise. Néanmoins, il est également possible que la rainure ne soit disposée que sur une partie du tenon ou de la mortaise. En tout état de cause, la pièce de verrouillage 12 est à double queue d'aronde apte à engager les rainures de deux éléments de construction adjacents.

L'élément de construction 1 comprend en outre au moins un des éléments 2 et 3, de préférence les deux éléments 2 et 3, comprenant, sur au moins un de ces bords supérieur 52, 53 ou inférieur 62, 63, de préférence le bord supérieur 52, 53 et le bord inférieur 62, 63, des moyens de connexion qui sont complémentaires avec, et engageant, des moyens de connexion disposés sur le bord supérieur 52, 53 ou le bord inférieur 62, 63 d'un autre élément de construction 1 contigu à connecter. Avantageusement, les moyens de connexion 13 du bord supérieur 52, 53 d'un élément de construction 1 sont complémentaires avec les moyens de connexion 14 disposés sur le bord opposé, bord inférieur 62, 63, du même élément de construction 1 (figures 2 à 4). Ceci présente l'avantage de ne pouvoir utiliser qu'un nombre réduit d'éléments de construction 1 de forme différente qui s'emboitent les uns avec les autres.

Dans un mode de réalisation particulier de l'invention, les moyens de connexion 13 du bord supérieur 52, 53 comprennent une ou plusieurs projections, s'étendant vers l'extérieur et perpendiculairement au plan formé par le bord supérieur 52, 53 aptes à engager les moyens de connexion 14 du bord inférieur 62, 63 qui comprennent un ou plusieurs renfoncements s'étendant vers l'intérieur et perpendiculairement au plan formé par le bord inférieur 62, 63. Avantageusement, il s'agit sur le bord supérieur 52, 53 d'un tenon et sur le bord inférieur 62, 63 d'une mortaise. De préférence, le tenon et la mortaise sont disposés sur toute la longueur des bords 52, 53 et 62, 63 respectifs du ou des éléments 2 et 3, de façon continue ou discontinue ; néanmoins, il est également possible que le tenon ou la mortaise ne soient disposés que sur une partie des bords 52, 53 et 62, 63. Avantageusement, l'engagement tenon mortaise se fait en queue d'aronde, ce qui présente l'avantage d'améliorer significativement le serrage entre tenon et mortaise.

De préférence, les éléments 2 et 3 ont des dimensions et une forme sensiblement identiques, ce qui présente l'avantage d'avoir des éléments de construction 1 structurellement symétriques et dont l'assemblage peut se faire dans n'importe quel sens, à condition de respecter le haut du bas de l'élément de construction 1.

Néanmoins, l'élément de construction 1 selon l'invention peut ne pas être structurellement symétrique, ou tout du moins peut être connecté à un élément de construction 1 non structurellement symétrique. C'est le cas par exemple d'éléments de construction 1 pour la formation d'angles (figures 6 à 9), ou pour former, ou entourer, les encadrements par exemple d'une fenêtre ou d'une porte. Pour de tels éléments de construction 1, il est envisageable qu'un ou les deux bords latéraux 72, 73 et/ou 82, 83, et/ou le bord supérieur 52, 53 et/ou le bord inférieur 62, 63, ne comprennent pas de moyens de connexion à un ou plusieurs autres éléments de construction 1 contigus et/ou des moyens de connexion avec la pièce de verrouillage 12.

De préférence, pour la formation d'angle, un des éléments 2 ou 3 a une longueur différente de l'autre élément 2 ou 3 qui lui possède une forme de « L ». Par exemple, l'élément 2 possède une forme de « L » dont un ou les deux bords comprennent les moyens de connexion 11 à la pièce de verrouillage 12 disposés dans les moyens de connexion 9 et/ou 10 du ou des bords latéraux 7 et 8 du « L ». Avantageusement, il s'agit d'une rainure en queue d'aronde disposée au sein de la projection et/ou du renfoncement, par exemple du tenon et/ou de la mortaise, du ou des bords latéraux 7 et/ou 8.

De préférence, l'élément 3, associé à l'élément 2 en « L », comprend au moins le bord latéral 73 ou 83 comprenant les moyens de connexion 11 à la pièce de verrouillage 12, disposés au sein des moyens de connexion 9 ou 10 le bord opposé, respectivement 83 ou 73 ne comprenant pas les moyens de connexion 11 (figure 7), et éventuellement ni les moyens de connexion 11 ni les moyens de connexion 9 ou 10 (figures 6).

L'élément 2 en forme de « L » peut être formé d'une seule pièce. De préférence, il est formé par l'assemble d'au moins deux pièces, avantageusement jointes par l'intermédiaire d'une pièce de liaison 15 venant engager une rainure pratiquée sur les bords des deux pièces formant le « L ». Dans un mode de réalisation particulier, la pièce de liaison 15 est en double queue d'aronde et vient s'engager dans des rainures en queue d'aronde. De préférence, la pièce de liaison 15 a une forme et des dimensions identiques à la pièce de verrouillage 12.

De préférence, l'élément de construction 1 utilisé pour former des angles comprend en outre des moyens de connexion 16 disposés sur la face de l'éléments 3 le plus court qui est opposée à celle engageant les entretoises 4 permettant de maintenir sensiblement parallèle les éléments 2 et 3. De préférence, il s'agit d'une clé ou clavette de connexion 17. Avantageusement, elle a une forme et des dimensions identiques à la pièce de verrouillage 12 et/ou à la pièce de liaison 15. De préférence, la clé de connexion 17 est en queue d'aronde et engage une rainure en queue d'aronde pratiquée dans la face de l'élément 3. Ceci présente l'avantage de pouvoir connecter cet élément de construction 1 à un élément de construction 1 symétrique afin de poursuivre la construction. En effet, les moyens de connexion 16 sont dimensionnés de telle sorte qu'ils soient alignés avec les moyens de connexion 9 ou 10 du bord latéral 72 ou 82 de l'élément 2 en « L pour la connexion d'un élément de construction 1 adjacent. Ainsi, même pour la formation d'angles, la jonction, entre un élément de construction 1 linéaire et un élément de construction 1 pour former un angle, est plus régulièrement serrée afin d'obtenir une jonction plus hermétique à l'air et à l'humidité.

Dans ces modes de réalisation d'angles, les éléments 2 et/ou 3 peuvent comprendre, ou pas, sur le bord supérieur 52, 53 et/ou le bord inférieur 62, 63, les moyens de connexion 13 et/ou 14 à un ou plusieurs autres éléments de construction 1 contigus au-dessus ou en dessous d'un élément de construction 1 donné. De préférence, les moyens de connexion 13 comprennent un tenon, coopérant avec la mortaise des moyens de connexion 14.

De préférence, les éléments 2 et 3 ont une épaisseur sensiblement identique ; toutefois, il est possible que l'un des éléments 2 et 3 soit plus épais que l'autre. Il peut s'agir par exemple de l'élément 2 ou 3 destiné à être en contact avec les éléments extérieurs.

De préférence, les éléments 2 et 3 sont faits du même matériau, ou combinaison de matériaux, mais il peut être avantageux qu'ils soient faits en un matériau, ou combinaison de matériaux, différent(s) d'un élément à l'autre.

De préférence, les éléments 2 et 3 sont en bois massif. Avantageusement, le ou les éléments 2 et/ou 3, en contact avec les éléments extérieurs, sont faits d'un bois de classe 3 ou 4 selon la norme NF B 50-100. De tels éléments de construction 1 présentent l'avantage de pouvoir être utilisés pour construire un mur porteur d'une construction, une maison par exemple.

Les éléments 2 et 3 peuvent également être en matière plastique, ou thermoplastique, ou en un composite fabriqué à partir de particules de bois, ou à partir de particules plastiques, et comprenant avantageusement des charges minérales ou métalliques.

Quel que soit le matériau utilisé pour les éléments 2 et 3, et quelle que soit la forme de l'élément de construction 1 selon l'invention, les moyens de connexion 9 et 10 sur les bords latéraux 72, 73 et 82, 83, et/ou les moyens de connexion 13 et 14 sur le bord supérieur 52, 53 et bord inférieur 62, 63, et/ou les moyens de connexion 11 à la pièce de verrouillage 12, et/ou les moyens de connexion à la pièce de liaison 15 ou à la clé de connexion 17 sont obtenus par tous moyens adéquats. Ils peuvent être obtenus par usinage, par exemple par fraisage, alésage ou forage, ou bien par moulage.

De préférence, les moyens de connexion 9 et 10 et les moyens de connexion 13 et 14 sont obtenus par l'assemblage de différentes pièces, panneaux ou plaques. Avantageusement, le ou les éléments 2 et/ou 3 comprennent au moins trois panneaux, assemblés parallèlement les uns aux autres, par tous moyens adéquats, de préférence par collage, le plan du panneau intermédiaire s'étend longitudinalement et transversalement par rapport au plan formé par les panneaux latéraux, de façon à ce que au moins deux bords adjacents du panneau intermédiaire font saillie par rapport aux panneaux entourant le panneau intermédiaire, ce qui permet de former, aisément et de façon concomitante, le tenon et la mortaise des bords latéraux 72, 73 et 82, 83 et du bord supérieur 52, 53 et du bord inférieur 62, 63. Les moyens de connexion 11 à la pièce de verrouillage 12 sont obtenus alors par usinage, de préférence par fraisage.

Dans un mode de réalisation particulier de l'invention, les au moins trois panneaux formant les éléments 2 et 3 sont en bois massif et le fil du bois du panneau intermédiaire est perpendiculaire au fil du bois des panneaux latéraux entourant le panneau intermédiaire. Ainsi, pour un élément de construction 1 dans sa position « prêt à poser », le fil du bois du panneau intermédiaire est de préférence vertical, alors que le fil du bois des panneaux latéraux entourant le panneau intermédiaire est horizontal. Ce mode de réalisation permet d'obtenir des performances mécaniques supérieures à ceux dans lesquels le fil du bois des panneaux intermédiaires et latéraux est dirigé dans le même sens. Cela permet également de réduire significativement le phénomène de tassement d'une construction fabriquée à l'aide de tels éléments de construction 1.

L'entretoise ou les entretoises 4 de l'élément de construction 1 selon l'invention, sont tous moyens adéquats permettant de maintenir les éléments 2 et 3 sensiblement parallèles entre eux. Il peut s'agir d'une cheville, ou une tige filetée, engageant des trous, filetés ou pas, pratiqués dans les éléments 2 et 3. Il peut également s'agir d'une plaque, pleine ou ajourée, dont deux bords opposés comprennent des moyens en queue d'aronde engageant des rainures en queue d'aronde pratiquées dans les éléments 2 et 3.

Dans un mode de réalisation particulier, l'entretoise ou les entretoises 4 comprend, ou comprennent, deux bras 41 et 42 engageant à chacune de leur extrémité une platine 18 fixée sur une face des éléments 2 et 3, de préférence, à l'aide d'un rebord se positionnant de façon adjacente et le long du tenon ou de la mortaise du bord supérieur 52, 53 et du bord inférieur 62, 63, et/ou par engagement d'un renfoncement 19 pratiqué dans la surface des éléments 2 et 3 et/ou fixé à l'aide d'une partie faisant saillie de la platine et venant s'engager, de préférence de force et par collage, dans des trous 20, non débouchant, pratiqués sur la face des éléments 2 et 3 (figure 5). Ce mode de réalisation particulier présente l'avantage d'être mécaniquement plus résistant que l'emploi d'une cheville, ou d'une tige filetée, et réduit fortement les mouvements horizontaux ou verticaux des éléments 2 et 3, l'un par rapport à l'autre, lorsque l'on observe l'élément de construction 1 dans sa position « prêt à poser ». Par ailleurs, ce mode de réalisation présente l'avantage d'être plus léger, d'une réalisation et d'une utilisation plus aisée, qu'une plaque transversale.

De préférence, l'entretoise ou les entretoises 4 sont d'une seule pièce mais il peut également s'agir d'un ensemble de pièces séparées, bras 41 et 42, platines 18, qu'il convient d'assembler.

De préférence, le ou les entretoises 4 sont réglables en longueur, ce qui permet de rapprocher ou éloigner les éléments 2 et 3 de l'élément de construction 1 lors de son assemblage, et permet ainsi d'adapter l'épaisseur de la construction réalisée à l'aide des éléments de construction 1 selon l'invention, ce qui présente l'avantage d'utiliser les mêmes éléments 2 et 3 pour différentes constructions. Par ailleurs, l'emploi d'une ou de plusieurs entretoises 4 réglages est particulier préféré pour la réalisation de éléments de construction 1 pour la formation d'angles. Avantageusement, une fois réglée, la longueur de ou des entretoises 4 est fixe, à ces fins, les entretoises 4 comprennent tous moyens pour verrouiller ladite longueur.

Dans les modes de réalisation dans lequel l'élément de construction 1 est asymétrique pour la formation d'angles, pour former ou entourer les encadrements à pratiquer dans la construction, en particulier pour un élément de construction 1 dans lequel l'élément 2 est en forme un « L », le bord latéral 73 de l'élément 3 engage une entretoise 4 telle que, par exemple, décrite précédemment. Soit le bord latéral 73 ne comprend pas de moyens de connexion 9 ou 10 (figure 6) et par conséquent la dimension du bord latéral 73 est de préférence sensiblement équivalente à celle de la base des bras 41 et 42 ou de la platine 18, soit le bord latéral 73 comprend les moyens de connexion 9 ou 10 (figure 7) et par conséquent la dimension des moyens de connexion 10, avec ou sans les moyens de connexion 11, est de préférence sensiblement équivalente à celle de la base des bras 41 et 42 ou de la platine 18. De préférence, la mortaise du bord latéral 73 est de dimensions et de forme complémentaires à l'entretoise 4, et engage la platine d'une des extrémités des bras 41, 42 de l'entretoise 4, la platine de la seconde extrémité engageant l'élément 2 en forme de « L ».

Ce mode de réalisation particulier présente l'avantage de n'utiliser qu'un seul type d'entretoise 4 pour maintenir sensiblement parallèles les éléments 2 et 3 et pour rigidifier l'élément de construction 1 utilisé pour former des angles.

De préférence, le ou les entretoises 4 sont aptes à recevoir l'extrémité d'un ressort qui engage l'entretoise ou les entretoises 4 d'un premier élément de construction 1 à celle(s) d'un second ou une pluralité d'éléments de construction 1 disposés en dessous ou au dessus du premier élément de construction 1.

L'entretoise ou les entretoises 4 de l'élément de construction 1 selon l'invention, quel que soit le mode de réalisation considéré, sont faits de tous matériaux adéquats, de préférence, il sont en matière plastique, ou thermoplastique, ou en un composite fabriqué à partir de particules de bois, ou à partir de particules plastiques, et comprenant avantageusement des charges minérales ou métalliques. Toutefois, elles peuvent être également réalisées en métal. Avantageusement, elles sont obtenues par moulage.

De préférence, l'élément de construction 1 selon l'invention comprend sur au moins l'un de ces éléments 2 ou 3 des ouvertures, ou trous débouchant, permettant le passage d'une ou une pluralité de gaines techniques, par exemple des câbles électriques et/ou des conduites d'eau et/ou des conduites de chauffage.

De préférence, l'élément de construction 1 selon l'invention est apte à engager une lisse 21 d'ancrage au sol (figure 10), permettant la liaison entre le sol ou la maçonnerie, la dalle de béton par exemple, sur laquelle la construction doit être réalisée et les éléments de construction 1 formant la construction, mais également des lisses 22 pour la réalisation d'un plafond ou d'un plancher (figure 11). Avantageusement, les lisses 21 et 22 comprennent des moyens de connexion 23 et/ou 24 qui sont complémentaires avec, et engageant, les moyens de connexion disposés sur le bord supérieur 52 et/ou 53 et/ou le bord inférieur 62 et/ou 63 des éléments de construction 1.

L'élément de construction 1 selon l'invention, quel que soit le mode de réalisation considéré, est pré-assemblé avant son utilisation, y compris, ou non, la pièce de verrouillage 12 sur au moins un des bord latéral 72, 73 ou 82, 83, ce qui présente l'avantage de disposer d'un élément prêt à l'emploi.

Toutefois, l'élément de construction 1 peut se trouver sous la forme d'une pluralité d'éléments à assembler sur le lieu de la construction, ce qui présente l'avantage d'être peu encombrant, d'un transport et d'un stockage aisé.

Le kit de construction selon l'invention comprend au moins les éléments permettant l'assemblage sur site d'au moins deux éléments de construction 1 selon l'invention. De préférence, il comprend une multitude d'éléments 2 et 3, de matière, de forme, d'épaisseur et de dimension identiques ou différentes, d'une ou plusieurs entretoises 4, réglables et/ou non réglables, ou des pièces permettant la formation des entretoises 4, une multitude de pièces de verrouillage 12, éventuellement également une pluralité de ressorts permettant de lier les entretoises 4 une fois fixées sur les éléments 2 et 3, une multitude de pièces de liaison 15 et de clés de connexion 17, une ou plusieurs lisses d'ancrage au sol 21 et/ou une ou plusieurs lisses 22 pour la réalisation d'un plafond ou d'un plancher, une notice d'utilisation et/ou de montage de l'élément de construction 1 selon l'invention, de la colle, un marteau, un matériau isolant destiné à remplir l'espace entre les éléments 2 et 3.

Les éléments de construction 1 selon l'invention sont utilisés de préférence pour réduire ou éliminer le phénomène de tassement de la construction réalisée à l'aide de tels éléments 1.

La construction réalisée à l'aide d'une pluralité d'éléments de construction 1 selon l'invention présente l'avantage d'avoir un aspect esthétique homogène dans le temps et d'avoir une résistance mécanique améliorée. La construction est dimensionnellement stable, elle ne se tasse pas, ou que faiblement. L'emploi de panneaux assemblés pour former les éléments 2 et 3, et dont le panneau intermédiaire présente une résistance à l'écrasement plus accrue, permet d'obtenir une résistance au tassement encore plus importante. De plus, la construction possède des jointures entre éléments de construction 1 qui sont plus hermétiques à l'air et l'humidité. La construction présente ainsi une isolation thermique et phonique améliorée. Par ailleurs, elle présente des caractéristiques parasismiques et paracycloniques améliorées.

La construction selon l'invention peut être un mur, en particulier un mur porteur d'un plancher, une cloison intérieure ou la cloison d'une habitation, ou bien encore un élément d'une infrastructure d'urbanisme.

De préférence, la construction selon l'invention est réalisée de la manière suivante. Les éléments de construction 1 selon l'invention, préalablement montés en usine lors de leur fabrication, ou assemblés sur le site de la construction, sont disposés sur une lisse d'ancrage 21 disposée au sol et comprenant une largeur équivalente à celle des éléments de construction 1, la lisse 21 comprenant en outre des moyens de connexion 23 complémentaires avec, et engageant, les moyens de connexion 14 sur le bord inférieur 62, 63 des éléments de construction 1. Chaque élément de construction 1 s'emboite, bord à bord, grâce aux moyens de connexion 9 du bord 72, 73 des éléments de construction 1 engageant les moyens de connexion 10 disposés sur le bord 82, 83 d'un élément de construction 1 adjacent, la pièce de verrouillage 12 venant s'insérer dans les moyens de connexion 11 disposés au sein des moyens de connexion 9 et 10. Pour former un angle, la construction comprend des éléments de construction 1 dont l'élément 2 a une forme en « L ». De préférence, les éléments de construction 1 sont disposés les uns sur les autres en quinconce. De préférence, les entretoises 4 des éléments de construction 1, disposés les uns sur les autres, sont reliées par des ressorts, permettant ainsi à la structure d'être plus stable et de limiter les mouvement relatifs des éléments 2 et 3 des éléments de contraction 1 les uns par rapport aux autres. De préférence, pour chaque élément de construction 1 employé, l'espace délimité par les éléments 2 et 3 est rempli d'un matériaux isolant, par exemple une mousse polyuréthanne ou de la laine de roche. Pour former l'encadrement d'ouvertures, telles des portes ou fenêtres dans la construction, ou bien la formation d'un plancher, sont employées des lisses 22 comprenant, sur leurs parties inférieure et supérieure, des moyens de connexion 23 et 24 complémentaires avec, et engageant, les moyens de connexion des bords supérieur 52, 53 et/ou inférieur 62, 63 des éléments de construction 1, des lisses 22 comprenant également des moyens de connexion d'éléments permettant la réalisation d'un plafond ou d'un plancher.

## Revendications

1. Un élément de construction (1) comprenant deux éléments (2 et 3) reliés entre eux, et maintenus sensiblement parallèles l'un à l'autre par au moins une entretoise (4), lesdits éléments (2 et 3) comprenant au moins quatre faces formant un bord supérieur (52, 53), un bord inférieur (62, 63), un premier bord latéral (72, 73) et un second bord latéral (82, 83), ledit premier bord latéral (72, 73) comprenant des moyens de connexion (9) complémentaires avec les moyens de connexions (10) dudit second bord (82, 83), et engageant desdits moyens de connexion (10) dudit bord second bord (82, 83) d'un élément de construction (1) adjacent, lesdits moyens de connexion (9 et 10) comprenant en outre des moyens de connexion (11) desdits deux éléments (2 et 3) à une pièce de verrouillage (12).

2. Elément de construction (1) selon la revendication 1, dans lequel les moyens de connexion (9) du premier bord latéral (72, 73) de chaque élément (2 et 3) comprennent un tenon et les moyens de connexion (10) du second bord latéral (82, 83) de chaque élément (2 et 3) comprennent une mortaise.

3. Elément de construction (1) selon l'une quelconque des revendications précédentes, dans lequel la pièce de verrouillage (12) est une clavette en queue d'aronde engageant les moyens de connexion (11) comprenant une rainure en queue d'aronde.

4. Elément de construction (1) selon l'une quelconque des revendications précédentes, dans lequel le bord supérieur (52, 53) de chaque élément (2 et 3) comprend des moyens de connexion (13) complémentaires avec les moyens de connexion (14) du bord inférieur (62, 63), et engageant lesdits moyens de connexion (14) dudit bord inférieur (62, 63) d'un autre élément de construction (1) contigu.

5. Elément de construction (1) selon la revendication 4, dans lequel les moyens de connexion (13) du bord supérieur (52, 53) de chaque élément (2 et 3) comprennent un tenon et les moyens de connexion (14) du bord inférieur (62, 63) de chaque élément (2 et 3) comprennent une mortaise.

6. Elément de construction (1) selon l'une quelconque des revendications précédentes, dans lequel l'élément (2) comprend une forme en « L » et l'élément (3) comprend, sur la face opposée à la face engageant la ou les entretoises (4), des moyens de connexion (16) engeant une clavette de connexion (17) pour une connexion avec un autre élément de construction (1) adjacent.

7. Elément de construction (1) selon l'une quelconque des revendications précédentes, dans lequel les moyens de connexion (9) du premier bord latéral (72) et/ou du second bord latéral (82) de l'élément (2) et/ou les moyens de connexion (10) du premier bord latéral (73) et/ou du second bord latéral (83) de l'élément (3) sont aptes à engager l'extrémité d'une entretoise (4).

8. Elément de construction (1) selon l'une quelconque des revendications précédentes, dans lequel les éléments (2 et 3) sont formés d'un panneau intermédiaire et de deux panneaux latéraux bordant ledit panneau intermédiaire, lesdits panneaux étant assemblés parallèlement les uns aux autres, et dans lequel au moins deux bords adjacents dudit panneau intermédiaire fait saillie par rapport aux bords desdits panneaux latéraux pour former les moyens de connexion (9 et 10) et (13 et 14).

9. Elément de construction (1) selon la revendication 8, dans lequel les éléments (2 et 3) sont en bois massif et dans lequel le fil du bois du panneau intermédiaire est vertical et le fil du bois des panneaux latéraux est horizontal, lorsque ledit élément de construction (1) est observé dans sa position d'utilisation final.

10. Elément de construction (1) selon l'une quelconque des revendications précédentes, dans lequel la au moins une entretoise (4) comprend deux bras (41 et 42) engageant les éléments (2 et 3) par l'intermédiaire d'une platine (18).

11. Elément de construction (1) selon la revendication 10, dans lequel la au moins une entretoise (4) est fixée aux éléments (2 et 3) à l'aide d'une partie faisant saillie de la platine (18) venant s'engager, de force et par collage, dans des trous (20) pratiqués dans lesdits éléments (2 et 3).

12. Utilisation d'une multitude d'éléments de construction (1) selon l'une quelconque des revendications précédentes pour réduire, ou éliminer, le phénomène de tassement d'une construction réalisée à l'aide d'une pluralité d'éléments de constructions.

13. Kit de construction comprenant au moins deux éléments de construction (1) selon l'une quelconque des revendications 1 à 11.

14. Construction comprenant au moins deux éléments de construction (1) selon l'une quelconque des revendications 1 à 11.

15. Construction selon la revendication 14, comprenant en outre une lisse (21) d'ancrage au sol, et de préférence également des lisses (22) pour la réalisation d'un plafond ou d'un plancher.
